# EUROPÄISCHE PATENTANMELDUNG

(11) **EP 0 916 579 A1**
(43) Veröffentlichungstag der Anmeldung: **19.05.1999**
(21) Anmeldenummer: 98120795.4
(22) Anmeldetag: 03.11.1998
(51) Int. Cl.: B65B 43/30, B65B 43/26

(54) **Vorrichtung zum Öffnen von Kunststoffbeuteln**

(30) Priorität: 11.11.1997 DE 29720001 U
(71) Anmelder: Mayer, Bernd, 86420 Diedorf (DE)
(72) Erfinder: Mayer, Bernd, 86420 Diedorf (DE)
(74) Vertreter: Liebau, Gerhard (DE)

(57) **Zusammenfassung**

Bei dieser Vorrichtung zum Öffnen von Kunststoffbeuteln (1) werden die schuppenförmig übereinanderliegend an zwei Tragbändern (4) lösbar angeklebten Beutel (1) entlang einer horizontalen Zuführbahn (11) einer Öffnungsstation (5) durch Zug an den Tragbändern schrittweise zugeführt. An der Öffnungsstation (5) ist eine Anlagefläche (14a) vorgesehen, an welcher der öffnungsseitige Bereich der ersten Beutelwand durch die gespannten Tragbänder (4) gehalten wird. Die Zuführbahn (11) ist mit Abstand oberhalb einer Rollenbahn (36) angeordnet und am Ende der Zuführbahn (11) ist eine Querschiene (14) vorgesehen, deren Unterseite (14a) die Anlagefläche bildet. Ein Saugnapf (18) ist an einem vertikal beweglichen Öffnungskopf (16) angeordnet und dient zum anfänglichen Abheben der zweiten Beutelwand (3). An dem Öffnungskopf (16) ist ein Greifer (19) schwenkbar angeordnet, welcher nach dem anfänglichen Abheben der zweiten Beutelwand (3) an deren Innenseite so andrückbar ist, daß die zweite Beutelwand (3) zwischen Greifer (19, 19a) und Saugnapf (18) geklemmt wird. Anschließend an die Öffnungsstation (5) ist eine Wickeleinrichtung (12) zum Aufwickeln der von den Kunststoffbeuteln losgelösten Tragbänder (4) vorgesehen.

## Beschreibung

Die Erfindung betrifft eine Vorrichtung zum Öffnen von Kunststoffbeuteln, die schuppenförmig übereinanderliegend an mindestens zwei in Abstand voneinander und serkrecht zum Öffnungsrand der Beutel verlaufenden Tragbändern lösbar angeklebt sind, mit einer im wesentlichen horizontalen Zuführbahn, entlang derer die Kunststoffbeutel einer Öffnungsstation durch Zug an den Tragbändern schrittweise zuführbar sind, mit einer an der Öffnungsstation vorgesehenen Anlagefläche, an welcher der öffnungsseitige Bereich der ersten Beutelwand durch die gespannten Tragbänder gehalten und fixiert ist, mit einer pneumatischen Öffnungseinrichtung, mittels welcher die gegenüberliegende zweite Beutelwand von der ersten Beutelwand zur Öffnung des Beutels abhebbar ist, und mit einer Rollenbahn zum Abtransport gefüllter Beutel von der Öffnungsstation, sowie mit einer anschließend an die Öffnungsstation angeordneten Wickeleinrichtung zum Aufwickeln der von den Kunststoffbeuteln losgelösten Tragbänder.

Bei einer derartigen, aus der DE 40 08 402 A1 bekannten Vorrichtung zum Öffnen von Kunststoffbeuteln werden die durch die Tragbänder miteinander verbundenen, schuppenartig übereinanderliegenden Kunststoffbeutel schrittweise über die Rollenbahn und einen an diese anschließenden, an der Öffnungsstation angeordneten Tisch gezogen. Der Tisch bildet eine durchgehende Anlagefläche (Auflagefläche) für die Kunststoffbeutel. Ein Vorrat an Kunststoffbeuteln befindet sich in einem Karton unter dem Tisch. Der schrittweise Transport der Beutel erfolgt durch die Wickeleinrichtung, mit welcher die über die Vorderkante des Tisches gezogenen Tragbänder aufgewickelt werden. Wenn der vorderste und oberste Beutel einen am Tisch angeordneten Sensor erreicht hat, wird die Wickeleinrichtung stillgesetzt und mittels mehrerer Luftdüsen, aus denen Luftströme austreten, der Beutel geöffnet. Hierbei wird die unten liegende erste Beutelwand von den Tragbändern an der Anlagefläche des Tisches gehalten, während die zweite, oben liegende Beutelwand von den Luftströmen angehoben und damit der Beutel geöffnet wird. Nach dem Öffnen des Beutels wird eine trichterförmige Schute in den aufgeblähten vordersten Beutel gefahren und ein Zylinder drückt das Füllgut, z.B. ein Käsestück, durch die Schute in den Beutel. Dabei wird der vorderste, gefüllte Beutel von den Tragbändern gelöst und über die Rollenbahn abtransportiert. Das Öffnen der Kunststoffbeutel mittels Blasluftströmen ist jedoch nicht besonders zuverlässig und es funktioniert nur bei Beuteln, die gepudert sind und deren einander zugekehrte Beutelwände infolge der Puderung nicht aneinanderhaften. Bei ungepuderten Kunststoffbeuteln haften die einander zugekehrten Innenseiten der beiden Beutelwände, bedingt auch durch statische Aufladung, so stark aneinander, daß ein zuverlässiges Öffnen mit Blasluftströmen nicht gewährleistet ist. Nicht oder nur teilweise geöffnete Beutel führen zu Störungen, die eine Betriebsunterbrechung bedingen und außerdem auch eine Bedienungsperson zur Behebung von Störungen erfordern. Wird ein Beutel nicht vollständig geöffnet, dann wird das Käsestück über die auf dem Tisch und der Rollenbahn liegenden Beutel geschoben und diese werden verschmutzt. Ähnliches passiert, wenn Teile des Füllgutes auf den Tisch gelangen. Diese werden von dem jeweils gefüllten Beutel über die auf der Rollenbahn liegenden geschoben und verschmutzen diese. Außerdem besteht auch die Gefahr, daß beim Verschieben eines gefüllten Beutels über ungefüllte Beutel, diese von den Tragbändern abgerissen werden, was ebenfalls zu Störungen führt. Nachteilig ist weiterhin, daß durch die Blasluftströme Bakterien und sonstige Verschmutzungen in den geöffneten Beutel gelangen können. Die in einem Karton unterhalb des Tisches bevorrateten Beutel können außerdem durch herabfallende Produktstücke und andere Fremdstoffe verschmutzt werden.

Aus der US-A-3 331 182 ist eine Vorrichtung zum Öffnen von schuppenförmig übereinanderliegenden Kunststoffbeuteln bekannt, bei welcher zum Öffnen der Beutel ein Saugnapf vorgesehen ist. Die Beutel werden entlang einer im wesentlichen vertikalen Führungsbahn von unten nach oben geführt. An der Öffnungsstation wird der horizontal verschiebbare Saugnapf an die den Tragbändern abgewandte Beutelwand des obersten Beutels herangeführt, um dann diese Beutelwand von der ersten Beutelwand abzuheben.

Ferner ist aus der US-A-5 421 143 eine Vorrichtung zum Öffnen von Beuteln bekannt, wobei an einem Öffnungskopf ein Greifer angeordnet ist, welcher um eine parallel zum Öffnungsrand der Beutel verlaufende Achse schwenkbar am Öffnungskopf gelagert und nach dem anfänglichen Abheben der zweiten Beutelwand an deren Innenseite so andrückbar ist, daß die zweite Beutelwand zwischen Greifer und Saugnapf geklemmt wird. Diese Öffnungsvorrichtung ist jedoch für spezielle, vertikal angeordnete Beutel vorgesehen, von denen jeweils mehrere zu einem Block zusammengefaßt sind. Die oberen Enden jeweils einer Beutelwand sind, ähnlich wie die Blätter eines Abreißkalenders, in einer Halterung gehalten, wobei zwischen den oberen Enden der jeweils einen Beutelwand und dem übrigen Teil derselben, eine Perforation vorgesehen ist. Die zweite Beutelwand erstreckt sich nur bis zur Höhe der Perforation. Diese bekannte Vorrichtung setzt also bestimmte blockartig zusammengefaßte Beutel voraus, deren Herstellung teuer ist.

Der Erfindung liegt daher die Aufgabe zugrunde, eine Vorrichtung zum Öffnen von Kunststoffbeuteln der eingangs erwähnten Art zu schaffen, die zuverlässig und störungsfrei arbeitet, sowie insbesondere ein zuverlässiges Öffnen von nichtgepuderten und gegebenenfalls elektrostatisch aufgeladenen Kunststoffbeuteln aller Art ermöglicht und bei der auch keine Verschmutzungsgefahr für die Beutel besteht.

Dies wird nach der Erfindung dadurch erreicht, daß die Zuführbahn mit Abstand oberhalb der Rollenbahn angeordnet und am Ende der Zuführbahn eine Querschiene vorgesehen ist, deren Unterseite die Anlagefläche bildet, daß die pneumatische Öffnungsvorrichtung mindestens einen Saugnapf umfaßt, welcher an einem senkrecht zur Anlagefläche vertikal beweglichen Öffnungskopf angeordnet ist, von unten her auf die Anlagefläche zu beweglich ist, und zum anfänglichen Abheben der zweiten Beutelwand dient, und daß an dem Öffnungskopf ein Greifer angeordnet ist, welcher um eine parallel zur Querschiene verlaufende Achse schwenkbar am Öffnungskopf gelagert und nach dem anfänglichen Abheben der zweiten Beutelwand an deren Innenseite so andrückbar ist, daß die zweite Beutelwand zwischen Greifer und Saugnapf geklemmt wird.

Die Erfindung geht also von dem Gedanken aus, die Zuführbahn für die Kunststoffbeutel mit Abstand oberhalb der Rollenbahn anzuordnen. Dies hat den wesentlichen Vorteil, daß die Beutel bei nicht vollständigem Öffnen eines Beutels, was bei der erfindungsgemäßen Vorrichtung kaum vorkommen dürfte, nicht mehr durch Verschieben des Füllgutes, z.B. Käse, verschmutzt werden können, da sie oberhalb der Rollenbahn angeordnet sind. Es können auch leere Beutel nicht durch herabfallende Füllgutstücke oder andere Fremdstoffe verschmutzt werden. Sie bleiben auch im Bereich der Öffnungsstation sauber, so daß keine Störungen am Saugnapf eintreten können. Außerdem werden gefüllte Beutel immer nur über die Rollenbahn abtransportiert und müssen nicht, wie bei der eingangs erwähnten bekannten Vorrichtung erst über ungefüllte Beutel verschoben werden. Hierdurch ist eine weitere Störungsquelle vermieden. Das Öffnen des jeweiligen Kunststoffbeutels erfolgt durch das Zusammenwirken eines oder mehrerer Saugnäpfe mit einem mechanischen Greifer. Wie die Praxis gezeigt hat, können durch das Zusammenwirken von Saugnapf und Greifer ungepuderte und auch statisch aufgeladene Kunststoffbeutel jeglicher Art, so z.B. Schlauchbeutel, Siegelrandbeutel, Schrumpfbeutel und dgl. mit größter Zuverlässigkeit und störungsfrei geöffnet werden. Das Öffnen der Beutel wird, da die zweite Beutelwand durch Saugnapf von der Querschiene aus nach unten gezogen wird, durch die Schwerkraft begünstigt. Durch den zusätzlich zum Saugnapf arbeitenden Greifer, der sich an die Innenseite der zweiten Beutelwand anlegt und dabei die zweite Beutelwand auf den aus gummielastischem Material bestehenden Saugnapf preßt, können erhebliche Zugkräfte auf die Beutelwand ausgeübt werden, so daß zuverlässig verhindert wird, daß sich die Beutelwand beim Öffnen ungewollt vom Öffnungskopf löst. Auch kann das Öffnen beschleunigt werden. Da das Öffnen der Beutel ohne Blasluftströme erfolgt, können auch keine Bakterien oder sonstige Verschmutzungen in den Beutel eingeblasen werden.

Vorteilhafte Ausgestaltungen der Erfindung sind in den Unteransprüchen gekennzeichnet.

Die Erfindung ist in folgendem, anhand von in der Zeichnung dargestellten Ausführungsbeispielen näher erläutert. Es zeigen:
Figur 1 eine Seitenansicht der Vorrichtung,
Figur 2 eine Draufsicht in Richtung II der Figur 1,
Figur 3 einen Teillängsschnitt der Vorrichtung,
Figur 4 einen Querschnitt nach der Linie IV-IV der Figur 3,
Figur 5 einen Teillängsschnitt in einem vergrößerten Maßstab,
Figur 6 eine Teilseitenansicht eines zweiten Ausführungsbeispieles,
Figur 7 eine Draufsicht in Richtung VII der Figur 6,
Figur 8 eine Teilansicht in Richtung VIII der Figur 6.

Die Kunststoffbeutel 1 sind in flachem Zustand rechteckig. Im flachen Zustand liegen jeweils zwei Kunststoffolien, nachfolgend als erste Beutelwand 2 und zweite Beutelwand 3 bezeichnet, aufeinander, die an drei Rändern miteinander verbunden sind. Am vierten, vorderen Rand, der als Beutelrand 2a bzw. 3a bezeichnet wird, sind die beiden Kunststoffolien nicht miteinander verbunden. Längs dieses Beutelrandes 2a, 3a soll der jeweils vorderste Kunststoffbeutel geöffnet werden. Die Kunststoffbeutel 1 sind als sogenannte Kettenbeutel hergestellt. Dabei liegt eine Serie von Kunststoffbeuteln 1 schuppenförmig übereinander. Die Beutel 1 sind an zwei in Abstand voneinander und senkrecht zum Öffnungsrand 2a, 2b der Beutel 1 verlaufenden Tragbändern 4 lösbar angeklebt. Bei der gezeigten vorteilhaften Ausführungsform der Vorrichtung werden die Beutel 1 der Öffnungsstation 5 horizontalliegend so zugeführt, daß die Tragbändar 4 oben liegen und somit an die nach oben gekehrte Außenseite der ersten Beutelwand 2 angeklebt sind. Der Abstand der Öffnungsränder 2a, 3a zweier aufeinanderfolgender, schuppenförmig übereinanderliegender Bautel 1 beträgt beispielsweise ca. 40 mm. Jeder Beutel 1 ist nur in diesem Bereich von ca. 40 mm mit den beiden Tragbändern 4 verbunden.

Die an den Tragbändern fixierten Beutel 1 sind zweckmäßig auf einem zylindrischen Kern 6 zu einer Rolle 7 auf gewickelt. Der Kern 6 wird von einer Achse 8 getragen, die drehfest in den Kern 6 eingreift. Die Achse 8 kann in eine Halterung 9 eingehängt werden. Mittels einer Bremsvorrichtung 10 ist die Achse 8 und damit auch die Rolle 7 abbremsbar.

Die auf der Rolle 7 aufgewickelten Beutel 1 werden von der Rolle 7 abgezogen und über eine Zuführbahn 11 der Öffnungsstation zugeführt. Dies erfolgt mittels einer im Anschluß an die Öffnungsstation 5 vorgesehenen Wickeleinrichtung 1,2, die durch einen nicht dargestellten Schrittmotor angetrieben wird. Die Wickeleinrichtung 12 dient zum Aufwickeln der von den Kunststoffbeuteln 1 losgelösten Tragbänder 4. Der schrittweise Weitertransport der Kunststoffbeutel 1 erfolgt also mittels der Wickeleinrichtung 12, welche die Tragbänder 4 abschnittsweise aufwickelt, damit einen Zug auf die Tragbänder 4 ausübt und diese spannt. Die Spannung der Tragbänder 4 kann durch die Bremseinrichtung 10 beeinflußt werden.

Die Zuführbahn 11 wird zweckmäßig durch zwei in der horizontalen Bewegungsrichtung B der Kunststoffbeutel 1 verlaufende Winkelprofilschienen 13 gebildet, die im Abstand der Beutelbreite b voneinander angeordnet sind. Die Kunststoffbeutel 1 liegen mit ihren Längsrändern auf den horizontal verlaufenden Winkelschenkeln 13a der Winkelprofilschienen 13 auf. Deren gegenseitiger Abstand ist entsprechend der jeweiligen Beutelbreite b einstellbar.

An der Öffnungsstation 5 ist eine Querschiene 14 vorgesehen, deren Unterseite 14a eine Anlagefläche für die beiden Tragbänder 4 und auch für die oben liegende erste Bautelwand 2 bildet. Durch die Wickeleinrichtung 12 werden die von den Beutein 1 gelösten und über die Umlenkrollen 15 geführten Tragbänder gespannt und in Anlage an der Anlagefläche 14a gehalten.

Unterhalb und gegenüberliegend der Anlagefläche 14a ist ein Öffnungskopf 16 in vertikaler Richtung höhenbeweglich angeordnet. Die vertikale Hubbewegung des Öffnungskopfes 16 wird durch eine Kolben-Zylinder-Einheit 17 bewirkt. Der Öffnungskopf 16 trägt mindestens einen nach oben gerichteten Saugkopf 18, der von unten her auf die Anlagefläche 14a zu beweglich ist. An dem Öffnungskopf 16 ist ferner ein Greifer 19 angeordnet, welcher um eine parallel zum Öffnungsrand 2a, 3a bzw. auch parallel zur Querschiene 14 verlaufende Achse schwenkbar am Öffnungskopf 16 gelagert ist. Zum Antrieb des Greifers 19 dient eine am Öffnungskopf 16 abgestützte Kolben-Zylinder-Einheit 21.

Der Greifer 19 ist in Seitenansicht winkelförmig ausgebildet und weist eine Klemmleiste 19a auf, welche von oben an den aus gummielastischem Material bestehenden Saugnapf 18 andrückbar ist.

Der Saugnapf 18 ist gegenüber dem in Öffnungsposition befindlichen vordersten Beutel in unmittelbarer Nähe des Öffnungsrandes 2a, 3a desselben angeordnet, wie es aus Figur 5 ersichtlich ist.

Gegenüber der Öffnungsstation 5 ist ein horizontal und damit in Beutellängsrichtung verfahrbarer Schlitten 22 angeordnet, der durch eine Kolben-Zylinder-Einheit 23 antreibbar ist. Der Schlitten 22 weist eine waagerechte Auflagefläche 24 für das Füllgut, z.B. ein Käsestück, auf. An dem der Öffnungsstation 5 zugekehrten Ende des Schlittens 22 sind zwei Spreizbleche 25 angeordnet. Die Ebenen dieser beiden Spreizbleche erstrecken sich im wesentlichen in Verschieberichtung C des Schlittens 22 und senkrecht zur Auflagefläche 24. Die Spreizbleche 25 sind an dem Schlitten 22 senkrecht zu ihren Ebenen, d.h. gemäß Figur 1 senkrecht zur Zeichenebene, gegenläufig verschiebbar gelagert. Hierfür dienen zwei übereinander angeordnete Führungsstangen 26, die sich quer zur Verschieberichtung C und waagerecht erstrecken. Die Spreizbleche 25 sind in die Beutelöffnung einfahrhar und zu diesem Zweck zu ihren der Öffnungsvorrichtung 5 zugekehrten Ende hin verjüngt.

Zur Bewegung der Spreizbleche 25 ist zweckmäßig ein Hebelgestänge 28 vorgesehen, bestehend aus zwei über die gemeinsame Achse 29 scherenartig gelenkig miteinander verbundenen doppelarmigen Hebeln 30. Die gemeinsame Achse 29 ist mit dem Schlitten 22 verbunden.

Jeweils einer dar Hebelarme der doppelarmigen Hebel 30 greift an einem Träger 31 an, der das zugehörige Spreizblech 25 trägt. Der andere Hebelarm jedes doppelarmigen Hebels 30 ist jeweils über einen Lenker 32 mit einem in Schlittanverschieberichtung C beweglichen Antriebskopf 33 verbunden. Als Antriebsmotor für den Antriebskopf 33 dient eine vom Schlitten 22 getragene Kolben-Zylinder-Einheit 34.

Die Wirkungsweise der Vorrichtung ist folgende:

Mittels der Wickeleinrichtung 12 und den von dieser aufgewickelten Tragbändern 4 werden die Beutel 1 schrittweise zu der Öffnungsstation 5 gezogen. Die Wickeleinrichtung 12 wird stillgesetzt, sobald der Beutelrand 2a, 3a des vordersten Beutels 1 die Hinterkante 14b der Querschiene 14 erreicht hat. Das Stillsetzen der Wickeleinrichtung 12 kann beispielsweise über eine Fotozelle erfolgen. Mittels der Kolben-Zylinder-Einheit 17 wird der Öffnungskopf 16 nach oben verfahren und der Saugnapf 18 an die Unterseite der zweiten, untenliegenden Beutelwand 3 angedrückt und unter Vakuum gesetzt. Wenn das eingestellte Vakuum erreicht ist, wird der Öffnungskopf 16 nach unten bewegt, wodurch die unten liegende Beutelwand 3 von der obenliegenden Beutelwand 2, welche durch die gespannten Tragbänder 4 gehalten wird, etwas abgehoben und der vorderste Beutel 1 um einen Spalt geöffnet wird. Nach diesem anfänglichen Abheben der zweiten, unteren Beutelwand 3 wird mittels der Kolben-Zylinder-Einheit 21 der Greifer 19 aus seiner in Figur 3 strichpunktiert dargestellten Ausgangsstellung in seine in Figur 3 strich-doppeltpunktiert dargestellte Greifstellung eingeschwenkt, wobei die Klemmleiste 19a des Greifers 19 sich an die Innenseite der unteren Beutelwand 3 anlegt und diese gegen den Saugnapf 18 drückt. Auf diese Weise wird die untere Beutelwand 3 sicher zwischen der Klemmleiste 19a des Greifers und dem Saugnapf 18 geklemmt. Bei weiterer Bewegung des Öffnungskopfes 16 nach unten wird die untere Beutelwand 3 nach unten mitgenommen. Da die obere Beutelwand 2 noch immer an die Tragbänder 4 angeklebt ist, formen die Beutelwände 2, 3 eine im wesentlichen rechteckige Beutelöffnung Ö. Der hintere, dem Beutelrand 2a, 3a abgekehrte Teil des Beutels wird dabei noch immer von den Winkelprofilschienen 13 gehalten. Der Schlitten 22 wird nun mit dem auf der Auflagefläche 24 angeordneten Füllgut F in Richtung zur Öffnungsstation 5 verschoben, wobei die einander genäherten Spreizbleche 25, wie es aus Figur 4 ersichtlich ist, in die Beutelöffnung Ö eintreten. Über das Hebelgestänge 28 und die Kolben-Zylinder-Einheit 34 werden denn die Spreizbleche 25 gegenläufig auseinandergefahren, soweit dies der zu öffnende Kunststoffbeutel 1 zuläßt. Nachdem dies erfolgt ist, wird der Greifer 19 in seine Ruhestellung verschwenkt und das Vakuum am Saugnapf 18 aufgehoben. Ein Einschubzylinder 35 schiebt das Füllgut F von der Auflagefläche 24 zwischen den Spreizblechen 25 hindurch in den geöffneten Beutel 1 bis das Füllgut F am geschlossenen Ende des Beutels anstößt. Hierdurch wird der Beutel von Tragbändern 4 gelöst. Der gefüllte Beutel wird mittels der Rollenbahn 36 abtransportiert. Sobald sich der gefüllte Beutel von den Tragbändern 4 gelöst hat, werden diese mit der Wickeleinrichtung 12 aufgerollt und damit die Beutelkette zur Öffnungsstation 5 hin in Richtung B bewegt, bis der Beutelrand 2a, 3a des nächsten Beutels wiederum die Hinterkante 14b der Querschiene 14 erreicht hat.

Dank des scherenartigen Hebelgestänges 28 können Beutel unterschiedlicher Breite in bezug auf eine vertikale Längsmittelebene der Vorrichtung stufenlos gespreizt werden, ohne daß irgendwelche Einstellarbeiten an der Spreizvorrichtung, zu der die Spreizbleche 25 gehören, erforderlich sind.

Das in Figur 6 bis 8 dargestellte Ausführungsbeispiel hat vom Prinzip her den gleichen Aufbau wie das zuvor beschriebene Ausführungsbeispiel, so daß vorstehende Ausführungen sinngemäß auch auf das in Figur 6 bis 8 dargestellte Ausführungsbeispiel zutreffen. Dieses Ausführungsbeispiel eignet sich besonders für Kunststoffbeutel mit größerer Breite. Bei diesem Ausführungsbeispiel ist die horizontale Zuführbahn 11 durch eine größere Anzahl von senkrecht zu der Querschiene 14 verlaufenden Schienen 13, 113, 213, 313 gebildet, die jeweils in Abstand voneinander und parallel zueinander angeordnet sind. Die Schienen dienen zur Führung und Unterstützung der noch nicht geöffneten Beutel 1.

Die von der Querschiene 14 entfernten Enden 13b, 113b, 213b, 313b der Schienen 13, 113, 213, 313 sind jeweils mit einer in Abstand von der Querschiene 14 und parallel zu dieser angeordneten, horizontalen Tragschiene 37 verbunden, so daß die Schienen von der Tragschiene 37 aus zur Querschiene 14 hin frei auskragen. Die entfernten Enden 13b, 113b, 213b, 313b sind dabei zweckmäßig, wie in Figur 7 mit Pfeilen angedeutet, gegenüber der Tragschiene verstellbar, so daß sie auf die jeweilige Beutelbreite einstellbar und auch auf die jeweilige Beutellänge anpaßbar sind.

Wenn, wie es in Figur 6 bis 8 dargestellt ist, eine größere Anzahl von Schienen vorgesehen sind, dann sollten die freien Enden 113a, 213a, 313a unterschiedlichen Abstand zu der Querschiene 14 aufweisen. Die freien Enden 313a der Schienen 313, die näher an einer parallel zu den Schienen verlaufenden vertikalen Mittelebene E-E liegen, sollten einen Abstand a1 zur Querschiene 14 haben, der größer ist als der jeweilige Abstand a2 der freien Enden 213a und der Abstand a3 der freien Enden 113a, der gegenüber der Mittelebene E-E weiter außenliegenden Schienen 213 bzw. 113. Auf diese Weise ist gewährleistet, daß die Beutel 1 bei Zuführung entlang der horizontalen Zuführbahn 11 zunächst ausreichend nach unten unterstützt sind und nicht ungewollt herunterhängen. Außerdem ist gewährleistet, daß nach dem teilweisen Öffnen des Beutels gemäß Figur 6 und 8 beim Einschieben des Füllgutes, z.B. eines Käsestückes, dieser teilweise geöffnete Beutel vollständig von den Schienen 113, 213 und 313 heruntergezogen werden kann, ohne an den Schienen hängenzubleiben.

## Patentansprüche

1. Vorrichtung zum Öffnen von Kunststoffbeuteln (1), die schuppenförmig übereinanderliegend an mindestens zwei in Abstand voneinander und senkrecht zum Öffnungsrand (2a, 3a) der Beutel (1) verlaufenden Tragbändern (4) lösbar angeklebt sind, mit einer im wesentlichen horizontalen Zuführbahn (11), entlang derer die Kunststoffbeutel einer Öffnungsstation (5) durch Zug an den Tragbändern (4) schrittweise zuführbar sind, mit einer an der Öffnungsstation (5) vorgesehenen Anlagefläche (14a), an welcher der öffnungsseitige Bereich der ersten Beutelwand (2) durch die gespannten Tragbänder (4) gehalten und fixiert ist, mit einer pneumatischen Öffnungseinrichtung (18), mittels welcher die gegenüberliegende zweite Beutelwand (3) von der ersten Beutelwand (2) zur Öffnung des Beutels (1) abhebbar ist, und mit einer Rollenbahn (36) zum Abtransport gefüllter Beutel von der Öffnungsstation (5), sowie mit einer anschließend an die Öffnungsstation (5) angeordneten Wickeleinrichtung (12) zum Aufwickeln der von den Kunststoffbeuteln (1) losgelösten Tragbänder (4), **dadurch gekennzeichnet**, daß die Zuführbahn (11) mit Abstand oberhalb der Rollenbahn (36) angeordnet und am Ende der Zuführbahn (11) eine Querschiene (14) vorgesehen ist, deren Unterseite (14a) die Anlagefläche bildet, daß die pneumatische Öffnungsvorrichtung mindestens einen Saugnapf (18) umfaßt, welcher an einem senkrecht zur Anlagefläche (14a) vertikal beweglichen Öffnungskopf (16) angeordnet ist, von unten her auf die Anlagefläche (14a) zu beweglich ist, und zum anfänglichen Abheben der zweiten Beutelwand (3) dient, und daß an dem Öffnungskopf (16) ein Greifer (19) angeordnet ist, welcher um eine parallel zur Querschiene (14) verlaufende Achse (20) schwenkbar am Öffnungskopf (16) gelagert und nach dem anfänglichen Abheben der zweiten Beutelwand (3) an deren Innenseite so andrückbar ist, daß die zweite Beutelwand (3) zwischen Greifer (19, 19a) und Saugnapf (18) geklemmt wird.

2. Vorrichtung nach Anspruch 1, **dadurch gekennzeichnet**, daß die Zuführbahn (11) durch mindestens zwei senkrecht zur Querschiene (14) verlaufende, in Abstand voneinander angeordnete Schienen (13) gebildet ist.

3. Vorrichtung nach Anspruch 2, **dadurch gekennzeichnet**, daß die Zuführbahn (11) durch zwei senkrecht zur Querschiene (14) verlaufende, im Abstand der Beutelbreite (b) voneinander angeordnete Winkelprofilschienen (13) gebildet ist, auf deren horizontal verlaufenden Winkelschenkeln (13a) die Längsränder der Beutel (1) aufliegen.

4. Vorrichtung nach Anspruch 3, **dadurch gekennzeichnet**, daß der gegenseitige Abstand der Winkelprofilschienen (13) einstellbar ist.

5. Vorrichtung nach Anspruch 2, **dadurch gekennzeichnet**, daß die von der Querschiene (14) entfernten Enden (13b, 113b, 213b, 313b) der Schienen (13, 113, 213, 313) jeweils mit einer in Abstand von der Querschiene (14) und parallel zu dieser angeordneten Tragschiene (37) verbunden sind und daß die Schienen (13, 113, 213, 313) von der Tragschiene (37) aus zur Querschiene (14) hin frei auskragen.

6. Vorrichtung nach Anspruch 5, **dadurch gekennzeichnet**, daß die freien Enden (313a) derjenigen Schienen (13, 113, 213, 313), die näher an einer parallel zu den Schienen verlaufenden vertikalen Mittelebene (E-E) liegen, einen größeren Abstand (a1) zur Querschiene (14) haben als die freien Enden (113a, 213a) der gegenüber der Mittelebene (E-E) weiter außen liegenden Schienen (13, 113, 213).

7. Vorrichtung nach Anspruch 5 oder 6, **dadurch gekennzeichnet**, daß die entfernten Enden (13a, 113a, 213a, 313a) der Schienen gegenüber der Tragschiene (37) verstellbar sind.

8. Vorrichtung nach Anspruch 1, **dadurch gekennzeichnet**, daß der Saugnapf (18) gegenüber dem in Öffnungsposition befindlichen vordersten Beutel (1) in unmittelbarer Nahe des Öffnungsrandes (2a, 3a) desselben angeordnet ist.

9. Vorrichtung nach einem der Ansprüche 1 bis 8, **dadurch gekennzeichnet**, daß die an den Tragbändern (4) fixierten Beutel (1) auf einem zylindrischen Kern (6) zu einer Rolle (7) aufgewickelt sind und daß eine Bremsvorrichtung (10) vorgesehen ist, die auf eine den Kern (6) tragende Achse (8) einwirkt.

10. Vorrichtung nach einem der Ansprüche 1 bis 9, **dadurch gekennzeichnet**, daß zwei in die Beutelöffnung (Ö) einfahrbare Spreizbleche (25) an einem in Beutellängsrichtung (C) verschiebbaren Schlitten (22), der eine Auflagefläche (24) für das Füllgut (F) aufweist, angeordnet ist, daß sich die Ebenen beider Spreizbleche (25) im wesentlichen in Verschieberichtung (C) des Schlittens (22) und senkrecht zur Auflagefläche (24) erstrecken, daß die Spreizbleche (25) an dem Schlitten (22) senkrecht zu ihren Ebenen gegenläufig verschiebbar gelagert und nach dem Einfahren in die Beutelöffnung (Ö) auseinanderfahrbar sind.

11. Vorrichtung nach Anspruch 10, **dadurch gekennzeichnet**, daß zur gegenläufigen Bewegung der Spreizbleche (25) ein Hebelgestänge (28) vorgesehen ist, bestehend aus zwei scherenartig gelenkig miteinander verbundenen, doppelarmigen Hebeln (30), deren gemeinsame Achse (29) mit dem Schlitten (22) verbunden ist, deren einer Hebelarm jeweils an einem, das zugehörige Spreizblech (25) tragenden Träger (31) angreift und deren anderer Hebelarm jeweils über einen Lenker (32) mit einem in Schlittenverschieberichtung (C) beweglichen, von einem Antriebsmotor (34) antreibbaren Antriebskopf (33) verbunden ist.
